# EUROPÄISCHE PATENTSCHRIFT

(11) **EP 2 656 447 B1**
(45) Veröffentlichungstag und Bekanntmachung des Hinweises auf die Patenterteilung: **30.05.2018**
(21) Anmeldenummer: 11794089.0
(22) Anmeldetag: 02.12.2011
(51) Int. Cl.: H01R 13/05, H01R 13/24, H01R 12/72, H01R 12/71, H01R 4/18

(54) **KONTAKTELEMENT ZUR ELEKTRISCHEN DIREKTKONTAKTIERUNG VON LEITERPLATTEN**
CONTACT ELEMENT FOR DIRECTLY ELECTRICALLY CONTACTING CIRCUIT BOARDS
ÉLÉMENT DE CONTACT POUR LA MISE EN CONTACT ÉLECTRIQUE DIRECT DE CARTES DE CIRCUITS IMPRIMÉS

(30) Priorität: 20.12.2010 DE 102010063505
(43) Veröffentlichungstag der Anmeldung: 30.10.2013
(73) Patentinhaber: Robert Bosch GmbH, 70442 Stuttgart (DE)
(72) Erfinder: SCHMATZ, Ulrich, 74354 Besigheim (DE); REHBEIN, Peter, 97291 Thuengersheim (DE); KROECKEL, Markus, 71701 Schwieberdingen (DE)
(86) Internationale Anmeldenummer: PCT/EP2011/071662
(87) Internationale Veröffentlichungsnummer: WO 2012/084463

(56) Entgegenhaltungen:
- EP-A1- 0 477 759
- JP-A- 2009 211 874
- JP-U- 56 035 775
- US-A- 3 742 430

## Beschreibung

Direktkontaktierung Kontaktfläche auf einer Leiterplatte, nach der Gattung des Anspruchs 1.

Steuergeräte bestehen meist aus einer Leiterplatte, auf der elektronische Bauelemente platziert sind, und einem Gehäuse. In Motorsteuergeräten wird auf die Leiterplatte üblicherweise eine Messerleiste montiert, um die elektrische Verbindung zwischen einem Kabelbaumstecker und der Leiterplatte herzustellen. Die Messerleiste stellt somit ein zusätzliches Bauteil bei der Montage des Steuergerätes dar.

Es sind auch so genannte elektrische Direktkontaktierungen bekannt, bei denen die Messerleiste entfällt und die einzelnen Pole des Kabelbaumes direkt auf der Leiterplatte kontaktiert werden. Dazu sind auf der Leiterplatte elektrische Kontaktflächen ("Lands") vorgesehen, die durch Kontaktelemente kontaktiert werden, welche in den Kabelbaumstecker eingesteckt sind und daher auch als Direktsteckkontakte bezeichnet werden. Genauer gesagt werden die Kontaktflächen von nach innen, d.h. in Normalkraftrichtung, federnden Kontaktlamellen der Kontaktelemente kontaktiert. Allerdings besteht bei Montage und Handling der Kontaktelemente, insbesondere beim Durchführen durch eine Dichtmatte, die Gefahr, dass die Kontaktlamellen zu weit nach innen gebogen und dadurch plastisch deformiert werden.

Aus der JP 56 035775 U ist ein Kontaktelement gemäß dem Oberbegriff des Anspruchs 1 bekannt.

Aus der JP 2009 211874 ist ebenfalls ein Kontaktelement gemäß dem Oberbegriff des Anspruchs 1 bekannt.

Demgegenüber besteht die Aufgabe der Erfindung darin, bei einem gattungsgemäßen Kontaktelement solche Beschädigungen der Kontaktlamelle zu verhindern.

### Vorteile der Erfindung

Diese Aufgabe wird erfindungsgemäß gelöst durch ein Kontaktelement mit den Merkmalen von Anspruch 1.

Erfindungsgemäß ist die Kontaktlamelle des Kontaktelements durch den Anschlag gegen zu weites Auslenken in der beabsichtigten Normalkraftrichtung geschützt, wodurch die Gefahr von plastischen Deformationen der Kontaktfeder verringert ist. Auf diese Weise kann die Kontaktfeder nicht über den elastischen Bereich hinaus beansprucht werden. Vorzugsweise ist der Anschlag durch eine einfache Biegeoperation bei der Herstellung des Kontaktelements in eine die Kontaktlamelle in der Normalkraftrichtung untergreifende Position gebracht. Die Kontaktlamelle weist eine nach außen vorstehende Kontaktkuppe auf, welche die Kontaktlamelle in Längsrichtung in einen inneren und einen äußeren Lamellenabschnitt unterteilt. Die Kontaktlamelle liegt mit ihrem inneren Lamellenabschnitt und/oder mit ihrem äußeren Lamellenabschnitt an dem Anschlag an. Der innere Lamellenabschnitt liegt zumindest auf seiner halben Länge an dem Anschlag an, vorzugsweise auf seiner gesamten Länge.

Durch diesen Deformationsschutz für die Kontaktfeder ist die Robustheit des Kontaktelements deutlich erhöht, wodurch sich folgende Vorteile ergeben:
- Vermeiden von plastischer Verformung bzw. Deformation der Kontaktfeder durch Handling;
- Vermeiden von plastischer Verformung der Kontaktfeder beim Durchführen durch eine Dichtmatte. Nur durch eine Dichtmatte (Sammeldichtung) ist bei Reihenanordnung von Kontaktelementen in einem Kabelbaustecker eine maximale Reduzierung des Rastermaßes erst möglich.

Weitere Vorteile und vorteilhafte Ausgestaltungen des Gegenstands der Erfindung sind der Beschreibung, der Zeichnung und den Ansprüchen entnehmbar.

### Zeichnungen

Nachfolgend wird die Erfindung anhand eines in der Zeichnung exemplarisch wiedergegebenen Ausführungsbeispiels näher erläutert. Es zeigen:
- Fig. 1: ein erfindungsgemäßes Kontaktelement zur elektrischen Direktkontaktierung in einer perspektivischen Ansicht;
- Fig. 2: eine perspektivische Querschnittansicht des Kontaktelements entsprechend II-II in Fig. 1; und
- Fig. 3: einen Längsschnitt durch einen vorderen Kontaktabschnitts des Kontaktelements.

### Beschreibung des Ausführungsbeispiels

Das in **Fig. 1** gezeigte Kontaktelement **1** dient zur elektrischen Direktkontaktierung einer Gegenkontaktfläche, insbesondere einer Kontaktfläche ("Land") auf einer Leiterplatte. Das Kontaktelement 1 wird üblicherweise in ein Kontaktgehäuse, z.B. eines Kabelbaumstecker, eingesteckt und daher auch als Direktsteckkontakt bezeichnet.

Das Kontaktelement 1 umfasst einen hinteren Anschlussabschnitt **2** zum Anschließen (z.B. Crimpen) einer elektrischen Leitung eines Kabelbaums (Kabelstrangs), einen vorderen Kontaktabschnitt **3** und einen zwischen dem Anschluss- und dem Kontaktabschnitt 2, 3 vorgesehenen, im Querschnitt U-förmigen Steckabschnitt **4** zum Einstecken des Kontaktelements 1 in ein Kontaktgehäuse (nicht gezeigt). Das Kontaktelement 1 ist aus elektrisch leitfähigem Material gebildet und kann beispielsweise einstückig aus einem Blechteil gebogen sein. Alternativ kann das Kontaktelement 1 auch mehrteilig ausgeführt sein.

Der Kontaktabschnitt 3 weist eine U-förmig nach hinten umgebogene Kontaktfeder **5** auf, deren einer sich nach hinten erstreckender freier Federschenkel als Kontaktlamelle **6** ausgebildet ist und über den Steckabschnitt 4 außen vorsteht. Durch Anlage an einer Gegenkontaktfläche wird die Kontaktlamelle 6 in einer Normalkraftrichtung **7** auf den anderen Federschenkel **8** hin, also nach innen, federnd ausgelenkt. Die Kontaktlamelle 6 weist eine nach außen vorstehende Kontaktkuppe **9** auf, welche die Kontaktlamelle 6 in Längsrichtung in einen inneren und einen äußeren Lamellenabschnitt **6a**, **6b** unterteilt,

Zur Begrenzung der Auslenkung der Kontaktlamelle 6 in der Normalkraftrichtung 7 weist das Kontaktelement 1 einen Anschlag **10** auf, der durch zwei Laschen **11** gebildet ist (Fig. 2), welche über den anderen Federschenkel 8 in Richtung auf die Kontaktlamelle 6 hochstehen. Wie in **Fig. 2** gezeigt, sind die beiden Laschen 11 aus den beiden Seitenwänden **12** des Steckabschnitts 4 jeweils in Richtung aufeinander zu parallelausgestellt und bilden jeweils mit ihren Stirnkanten **13** die Anschlagsflächen für den inneren Lamellenabschnitt 6a. Wie in **Fig. 3** gezeigt, liegt bei nach innen ausgelenkter Kontaktlamelle 6 der innere Lamellenabschnitt 6a auf seiner gesamten Länge an den beiden Stirnkanten 13 an. Alternativ oder zusätzlich kann bei nach innen ausgelenkter Kontaktlamelle 6 auch der äußere Lamellenabschnitt 6b an den beiden Stirnkanten 13 anliegen.

## Patentansprüche

1. Kontaktelement (1) zur elektrischen Direktkontaktierung einer Kontaktfläche auf einer Leiterplatte, mit einem hinteren Anschlussabschnitt (2) zum Anschließen einer elektrischen Leitung und mit einem vorderen Kontaktabschnitt (3), der eine U-förmig nach hinten umgebogene Kontaktfeder (5) mit einem freien Federschenkel und mit einem anderen Federschenkel (8) aufweist, deren freier Federschenkel sich nach hinten zum Anschlussabschnitt (2) hin erstreckt und als Kontaktlamelle (6) ausgebildet ist, welche durch Anlage an einer Gegenkontaktfläche in einer Normalkraftrichtung (7) auf den anderen Federschenkel (8) hin federnd ausgelenkt ist,
wobei das Kontaktelement (1) einen Anschlag (10) zur Begrenzung der Auslenkung der Kontaktlamelle (6) in der Normalkraftrichtung (7) aufweist,
wobei die Kontaktlamelle (6) eine nach außen vorstehende Kontaktkuppe (9) aufweist, welche die Kontaktlamelle (6) in Längsrichtung in einen inneren und einen äußeren Lamellenabschnitt (6a, 6b) unterteilt, und dass die Kontaktlamelle (6) mit ihrem inneren Lamellenabschnitt (6a) und/oder mit ihrem äußeren Lamellenabschnitt (6b) an dem Anschlag (10) anliegt.
**dadurch gekennzeichnet, dass**
der innere Lamellenabschnitt (6a) zumindest auf seiner halben Länge an dem Anschlag (10) anliegt, wobei der Anschlag (10) durch zwei bezüglich der Kontaktlamelle (6) einander gegenüberliegende Laschen (11) gebildet ist, die jeweils über den anderen Federschenkel (8) in Richtung auf die Kontaktlamelle (6) hochstehen.

2. Kontaktelement nach Anspruch 1, wobei der innere Lamellenabschnitt (6a) bei nach innen ausgelenkter Kontaktlamelle (6) zumindest auf seiner halben Länge an dem Anschlag (10) anliegt.

3. Kontaktelement nach Anspruch 1 bis 2, wobei der innere Lamellenabschnitt (6a) auf seiner gesamten Länge an dem Anschlag (10) anliegt.

4. Kontaktelement nach einem der vorhergehenden Ansprüche, **dadurch gekennzeichnet, dass** die mindestens eine Lasche (11) an einer Seitenwand (12) eines Steckabschnitts (4) gebildet ist, der zwischen dem Anschluss- und dem Kontaktabschnitt (2, 3) zum Einstecken des Kontaktelements (1) in ein Kontaktgehäuse vorgesehen ist.

5. Kontaktelement nach einem der vorhergehenden Ansprüche, **dadurch gekennzeichnet, dass** das Kontaktelement (1) einstückig aus einem Blechteil gebogen ist.

6. Kontaktelement nach einem der Ansprüche 1 bis 4, **dadurch gekennzeichnet, dass** das Kontaktelement (1) mehrstückig ausgebildet ist.

## Claims

1. Contact element (1) for making direct electrical contact with a contact area on a printed circuit board, comprising a rear connection section (2) for the connection of an electrical line and comprising a front contact section (3) which has a contact spring (5) which is bent over in a U-shaped manner to the rear and has a free spring limb and has another spring limb (8), the free spring limb of the said contact spring extending to the rear in the direction of the connection section (2) and being in the form of a contact lamella (6) which is deflected with a spring action in the direction of the other spring limb (8) by virtue of abutment against a mating contact area in a normal force direction (7),
wherein the contact element (1) has a stop (10) for limiting the deflection of the contact lamella (6) in the normal force direction (7),
wherein the contact lamella (6) has an outwardly projecting contact dome (9) which subdivides the contact lamella (6) into an inner and an outer lamella section (6a, 6b) in the longitudinal direction, and that the contact lamella (6) bears by way of its inner lamella section (6a) and/or by way of its outer lamella section (6b) against the stop (10),
**characterized in that**
the inner lamella section (6a) bears against the stop (10) at least over half its length,
wherein the stop (10) is formed by two lugs (11) which are situated opposite one another with respect to the contact lamella (6) and which each project vertically beyond the other spring limb (8) in the direction of the contact lamella (6).

2. Contact element according to Claim 1, wherein the inner lamella section (6a) bears against the stop (10) at least over half its length when the contact lamella (6) is deflected inwards.

3. Contact element according to Claims 1 and 2, wherein the inner lamella section (6a) bears against the stop (10) over its entire length.

4. Contact element according to one of the preceding claims, **characterized in that** the at least one lug (11) is formed on a side wall (12) of a plug-in section (4) which is provided between the connection section (2) and the contact section (3) for insertion of the contact element (1) into a contact housing.

5. Contact element according to one of the preceding claims, **characterized in that** the contact element (1) is bent out of a sheet metal part in one piece.

6. Contact element according to one of Claims 1 to 4, **characterized in that** the contact element (1) is formed from a number of pieces.

## Revendications

1. Élément de contact (1) destiné à la mise en contact électrique directe avec une surface de contact sur un circuit imprimé,
comprenant une portion de raccordement arrière (2) destinée au raccordement d'une ligne électrique et comprenant une portion de contact avant (3), laquelle possède un ressort de contact (5) recourbé vers l'arrière en forme de U pourvu d'une branche de ressort libre et d'une autre branche de ressort (8), dont la branche de ressort libre s'étend vers l'arrière en direction de la portion de raccordement arrière (2) et est réalisée sous la forme d'une lamelle de contact (6) qui, par application sur une surface de contact homologue dans une direction de force normale (7), est articulée de manière élastique vers le dessus de l'autre branche de ressort (8),
l'élément de contact (1) possédant une butée (10) destinée à délimiter la déviation de la lamelle de contact (6) dans la direction de force normale (7),
la lamelle de contact (6) possédant une calotte de contact (9) qui fait saillie vers l'avant, laquelle divise la lamelle de contact (6) dans le sens longitudinal en une portion de lamelle intérieure et extérieure (6a, 6b), et que la lamelle de contact (6) repose contre la butée (10) avec sa' portion de lamelle intérieure (6a) et/ou sa portion de lamelle extérieure (6b),
**caractérisé en ce que**
la portion de lamelle intérieure (6a) repose contre la butée (10) au moins sur la moitié de sa longueur,
la butée (10) étant formée par deux languettes (11) opposées l'une à l'autre par rapport à la lamelle de contact (6), lesquelles dépassent respectivement au-dessus de l'autre branche de ressort (8) en direction de la lamelle de contact (6).

2. Élément de contact selon la revendication 1, la portion de lamelle intérieure (6a), dans le cas d'une lamelle de contact (6) déviée vers l'intérieur, reposant contre la butée (10) sur au moins la moitié de sa longueur.

3. Élément de contact selon les revendications 1 à 2, la portion de lamelle intérieure (6a) reposant contre la butée (10) sur toute sa longueur.

4. Élément de contact selon l'une des revendications précédentes, **caractérisé en ce que** l'au moins une languette (11) est formée sur une paroi latérale (12) d'une portion d'enfichage (4) qui se trouve entre la portion de raccordement et celle de contact (2, 3) pour l'enfichage de l'élément de contact (1) dans un boîtier de contact.

5. Élément de contact selon l'une des revendications précédentes, **caractérisé en ce que** l'élément de contact (1) est plié d'un seul tenant à partir d'une pièce en tôle.

6. Élément de contact selon l'une des revendications 1 à 4, **caractérisé en ce que** l'élément de contact (1) est configuré par plusieurs pièces.
